# EUROPÄISCHE PATENTSCHRIFT

(11) **EP 1 600 602 B1**
(45) Veröffentlichungstag und Bekanntmachung des Hinweises auf die Patenterteilung: **27.12.2006**
(21) Anmeldenummer: 05010058.5
(22) Anmeldetag: 09.05.2005
(51) Int. Cl.: E21B 43/29, E21B 7/18

(54) **Vorrichtung und Verfahren zum hydraulischen Bohren**
Hydraulic drilling apparatus and method
Dispositif et procédé pour le forage hydraulique

(30) Priorität: 28.05.2004 DE 102004026234
(43) Veröffentlichungstag der Anmeldung: 30.11.2005
(73) Patentinhaber: Bauer Spezialtiefbau GmbH, 86529 Schrobenhausen (DE)
(72) Erfinder: Hartmann, Dominik, 85276 Pfaffenhofen (DE)
(74) Vertreter: Wunderlich, Rainer

(56) Entgegenhaltungen:
- US-A- 2 217 360
- US-A- 5 181 578
- US-A- 5 363 927

## Beschreibung

Die Erfindung betrifft eine Vorrichtung und ein Verfahren zum Bearbeiten des Bodens.

Es ist bekannt, Kaolin und sonstige Tonvorkommen im Tagebau abzubauen. Bei tiefer liegenden Tonvorkommen ist der Tageabbau jedoch nur bedingt geeignet, da in diesem Fall entsprechend durchmessergroße Abbaukessel benötigt werden. Darüber hinaus ist es bekannt, tiefer liegende Tonvorkommen im Tiefbau aus Schächten zu fördern. Dieses Verfahren ist jedoch vergleichsweise aufwändig und kostenintensiv.

In der US 5,363,927 A ist eine Vorrichtung und ein Verfahren zum hydraulischen Bohren offenbart. Ein Bohrkopf weist einen umgebenden Leitungskanal auf, an dessen Ende befinden sich radial nach außen klappbare Schwenkarme, die in der Ruhestellung in Aussparungen des Bohrkopfes anliegen. Wird ein Bohrfluid unter Hochdruck in den Leitungskanal eingeleitet, werden die Arme ausgeklappt.

In der DE 2 035 934 wird ein hydraulisch-pneumatisches Verfahren zum Abtragen einer Feststoffwand in Flüssigkeiten offenbart. Zur Verringerung der Dichte wird an der Abbaustelle in die umgebende Flüssigkeit Gas eingeblasen.

Dadurch soll ein durch hohen Druck beschleunigter Wasserstrahl auch bei großen Abstand zwischen Düse und Abbaustelle noch Material abtragen. Diese Verringerung der Dichte wird durch Verschluss des Schachtes erhöht, wodurch ein Entweichen des Gases in die Umgebung verhindert wird.

**Aufgabe** der Erfindung ist es, eine Vorrichtung und ein Verfahren anzugeben, mit welchen Bodenmaterial bestimmter Bodenschichten effizient abgearbeitet werden können.

Die Aufgabe wird erfindungsgemäß durch eine Vorrichtung mit den Merkmalen des Anspruchs 1 sowie durch ein Verfahren mit den Merkmalen des Anspruchs 11 gelöst. Bevorzugte Ausführungsformen sind in den jeweils abhängigen Ansprüchen angegeben.

Bei der erfindungsgemäßen Vorrichtung ist an einem bodenseitigen Ende des Rohrkörpers mindestens ein Schwenkarm mit einem Strahlrohr angeordnet,
der aus einer Ruheposition am Rohrkörper in eine Ausstellposition bewegbar ist, in welcher der Schwenkarm seitlich am Rohrkörper vorsteht, und dass zum Erzeugen eines Flüssigkeitsschneidstrahles das Strahlrohr im Wesentlichen geradlinig in eine Strahldüse mündet.

Durch den ausstellbaren Schwenk-Schneidstrahlarm kann in einer definierten Bodenschicht innerhalb des Bodens durch einen Schneidstrahl Bodenmaterial gezielt gelöst und abgearbeitet werden. Zur Ausstellung des Schwenkarmes kann dieser nicht nur verschwenkbar sondern auch beispielsweise teleskopartig ausfahrbar sein. Ein Grundgedanke der Erfindung beruht in der Anordnung eines im Wesentlichen geraden, langen Strahlrohres, welches geradlinig in die Strahldüse mündet. Im Gegensatz zu quer in ein Rohr eingebrachten Düsen führt ein Strahlrohr mit einer Länge von zumindest 10 cm zu einem exakten, hochwirksamen Schneidstrahl.

Der Schwenkarm, der geeigneterweise in einem unteren, bodenseitigen Bereich des Rohrkörpers angeordnet ist, kann zum einen in eine Ruheposition am ihn tragenden Rohrkörper gebracht werden. In dieser Ruheposition am Rohrkörper kann der Schwenkarm beispielsweise flach am Rohkörper anliegen, in einer außenseitig am Rohrkörper vorgesehenen Aufnahmemulde aufgenommen sein oder im Inneren des Rohrkörpers angeordnet sein. Nützlicherweise bildet der Schwenkarm in der Ruheposition mit dem Rohrkörper eine durchgängige Oberfläche. Insbesondere kann in der Ruheposition die Längsachse des Schwenkarms etwa parallel zur Längsachse des Rohrkörpers angeordnet sein. Mit dem Schwenkarm in seiner Ruheposition kann der Rohrkörper somit in besonders einfacher Weise unmittelbar in den Boden oder in ein im Boden vorgegesehenes Bohrloch eingebracht werden.

Solange sich der Schwenkarm in der Ruheposition befindet, kann es vorteilhaft sein, einen Flüssigkeitsdurchgang durch den Schwenkarm zu sperren. Es kann aber nützlich sein, auch in der Ruheposition des Schwankarms einen Flüssigkeitsdurchgang hierdurch vorzusehen, wobei ein erzeugter Flüssigkeitsstrahl dann beispielsweise einen Vortrieb des Rohrkörpers in den Boden unterstützen kann.

Von der Ruheposition am Rohrkörper ist der Schwenkarm erfindungsgemäß in eine Ausstellposition schwenkbar, in welcher dieser seitlich vom Rohrkörper hervorsteht. Insbesondere kann die Längsachse des Schwenkarms mit der Längsachse des Rohrkörpers in der Ausstellposition einen Ausstellwinkel α einschließen, der geeigneterweise 45° bis 120°, insbesondere etwa 90° beträgt. In dieser Ausstellposition kann der Schwenkarm für einen Flüssigkeitsdurchgang freigegeben und dabei ein zumindest annähernd radial zum Rohrkörper gerichteter Flüssigkeitsstrahl erzeugt werden.
In der Ausstellposition des Schwenkarms tritt der Flüssigkeitsstrahl dabei erst in einem gewissen radialen Abstand vom Rohrkörper hervor, weshalb eine besonders hohe Reichweite des Flüssigkeitsstrahls im Boden erzielt wird und somit ein besonders großer Abbaubereich bearbeitet werden kann. Neben der Ruheposition und der Ausstellposition kann zudem auch mindestens eine Zwischenposition des Schwenkarms vorgesehen sein, in welcher der Flüssigkeitsdurchgang freigegeben oder auch gesperrt sein kann.

Erfindungsgemäß ist die mindestens eine Schwenkarmdüse zum Erzeugen des Flüssigkeitsstrahls so stirnseitig am Schwenkarm angeordnet, dass der erzeugte Flüssigkeitsstrahl zumindest annähernd in Längsrichtung des Schwenkarms, d.h. parallel zu dessen Längsachse gerichtet ist. Bei einem solchen längsgerichteten Flüssigkeitsstrahl, der stirnseitig aus dem Schwenkarm hervortritt, sind die beim Austritt der Flüssigkeit aus dem Schwenkarm auftretenden Reaktionskräfte ebenfalls hauptsächlich in Längsrichtung des Schwenkarms gerichtet und können somit von diesem besonders gut aufgenommen werden. Insbesondere treten im Wesentlichen keine Reaktionskräfte in Schwenkrichtung des Schwenkarms auf, wodurch ein Schwenkantrieb des Schwenkarms entlastet wird. Die Ausführung des Schwenkarms für einen etwa längsgerichteten Flüssigkeitsstrahl erlaubt somit die Verwendung besonders hoher Flüssigkeitsdrücke zur Flüssigkeitsstrahlerzeugung, mithin eine besonders hohe Strahlreichweite und einen besonders großen Abbaubereich.

Zum Verschwenken des Schwenkarms zwischen der Ausstellposition und der Ruheposition kann der Schwenkantrieb grundsätzlich sowohl bodenseitig am Rohrkörper, insbesondere nahe dem Schwenkarm, als auch obenseitig am Rohrkörper, d.h. nahe seinem vom bodenseitigen Ende beabstandeten Ende, angeordnet sein. Der Schwenkantrieb kann beispielsweise mindestens einen Hydraulikzylinder und/oder mindestens einen Pneumatikzylinder aufweisen, der insbesondere direkt am Schwenkarm angelenkt sein kann. Alternativ oder zusätzlich kann der Schwenkantrieb mindestens eine Antriebsstange aufweisen, die parallel zur Längsachse des Rohrkörpers nach oben verläuft. Der Schwenkantrieb kann insbesondere axial zueinander verschiebbare, geeigneterweise konzentrisch angeordnete Rohre aufweisen, von denen insbesondere eines der Rohrkörper sein kann. Bevorzugterweise kann der Schwenkantrieb auch ein Drehgetriebe, einen Drehmotor und/oder eine Zahnstange mit Ritzel aufweisen. Vorteilhafterweise ist der Schwenkantrieb von, oben aus steuerbar. Sofern ein hydraulischer Schwenkantrieb vorgesehen ist, können Hydraulikleitungen vorgesehen sein, die im Rohrkörper nach oben laufen. Bei einem pneumatischen Schwenkantrieb können entsprechend Pneumatikleitungen im Rohrkörper vorgesehen sein.

Das Strahlrohr ist vorteilhafterweise gerade, d.h. mit gerader Längsachse ausgeführt. Nützlicherweise ist das Strahlrohr, insbesondere mit etwa kreisförmigem Außenquerschnitt ausgeführt. Insbesondere zur Vergrößerung des Abtragungsbereiches und/oder zur Erhöhung der Abbaugeschwindigkeit können mehrere Schwenkarme mit Strahlrohren vorgesehen sein. In diesem Fall können die unterschiedlichen Schwenkarme bevorzugt unterschiedliche Längen aufweisen, so dass die jeweiligen Schwenkarmdüsen in Ausstellposition unterschiedliche radiale Abstände vom Rohrkörper aufweisen. Besonders brauchbar ist es, dass der mindestens eine Schwenkarm eine Länge von etwa 50 cm bis 4 m, insbesondere eine Länge von ca. 2 m aufweist, wobei ein Großteil der Länge durch das Strahlrohr gebildet ist.

Nach der Erfindung ist vorgesehen, dass am Rohrkörper, insbesondere oberhalb des Schwenkarms, mindestens eine Vorschneideeinrichtung zum Erzeugen eines weiteren Vorschneide-Flüssigkeitsstrahls vorgesehen ist. Diese Vorschneideeinrichtung kann um beispielsweise 180° versetzt zum Schwenkarm angeordnet sein. Mittels dieser Vorschneideeinrichtung kann insbesondere Bodenmaterial in einem Vorschneidebereich gelockert und/oder gelöst werden. Geeigneterweise ist der Vorschneidebereich dabei so dimensioniert, dass der Schwenkarm darin in seiner Ausstellposition aufgenommen werden kann. Hierdurch wird ein besonders einfaches und wenig kräfteaufwendiges Ausschwenken des Schwenkarms im Boden in die Ausstellposition ermöglicht. Die geeigneterweise außen am Rohrkörper angeordnete Vorschneideeinrichtung kann eine Vorschneidedüse aufweisen, die insbesondere unmittelbar an der Außenwand des Rohrkörpers angeordnet sein kann. Die Vorschneidedüse kann aber auch an einem Vorschneiderohr angeordnet sein, das radial aus dem Rohrkörper hervorsteht. Vorteilhafterweise weist das Vorschneiderohr eine geringere Länge als der Schwenkarm auf. Nützlicherweise ist die Vorschneideeinrichtung so ausgeführt, dass der Vorschneide-Flüssigkeitsstrahl etwa radial zum Rohrkörper verläuft.

Die Anordnung der Vorschneideeinrichtung oberhalb des Schwenkarms kann insbesondere beinhalten, dass die Vorschneidedüse und somit der Austrittspunkt des weiteren Vorschneide-Flüssigkeitsstrahls oberhalb der Schwenkarmdüse angeordnet ist. Eine solche Anordnung ist besonders dann von Vorteil, wenn die Flüssigkeit beim Ziehen des Rohrkörpers über die Vorschneideeinrichtung in den Boden injiziert wird. Unter einer Veränderung der Austrittscharakteristik der Flüssigkeit im Sinne des erfindungsgemäßen Verfahrens kann insbesondere verstanden werden, dass die Flüssigkeit zunächst mittels der Vorschneideeinrichtung und daraufhin zusätzlich oder alternativ mittels des Schwenkarms injiziert wird.

Eine besonders vorteilhafte Weiterbildung der erfindungsgemäßen Vorrichtung ist dadurch gekennzeichnet, dass außenseitig am Rohrkörper, insbesondere oberhalb des Schwenkarmes und/oder der Vorschneideeinrichtung, mindestens eine Zentriereinrichtung zum Zentrieren des Rohrkörpers im Bohrloch vorgesehen ist. Eine derart ausgestaltete Vorrichtung ist zur Aufnahme von Reaktionskräften, die beim Austreten des Flüssigkeitsstrahls entstehen, besonders gut geeignet. Die Weiterbildung erlaubt somit die Verwendung besonders hoher Flüssigkeitsdrücke und somit besonders hoher Strahlreichweiten. Die Zentriereinrichtung weist geeigneterweise einen Abstandshalter auf, der radial vom Rohrkörper hervorsteht, und der den Rohrkörper an der Bohrlochwandung abstützt. Eine Zentriereinrichtung kann insbesondere dann vorgesehen sein, wenn ein verglichen mit dem Rohrkörper durchmessergrößeres Bohrloch vor dem Einbringen des Rohrkörpers in den Boden mittels eines Bohrwerkzeuges oder Schneidstrahles hergestellt wird.

Eine besonders brauchbare Vorrichtung ist ferner dadurch gekennzeichnet, dass am Schwenkarm eine elastische Leitung zur Versorgung der Schwenkarmdüse mit Flüssigkeit vorgesehen ist. Diese elastische Leitung ist geeigneterweise im Inneren des Rohrkörpers angeordnet, wo sie besonders gut vom anstehenden Boden geschützt ist. Alternativ oder zusätzlich zur elastischen Leitung können zur Versorgung der Schwenkarmdüse auch eine Gelenkverbindung und/oder eine Umlenkungsverbindung vorgesehen sein. Die Leitung verbindet in einem einzigen Bogen den Rohrkörper mit dem Strahlrohr, so dass nur ein geringer Druckverlust entsteht.

Eine besonders zuverlässige Vorrichtung kann dadurch erhalten werden, dass ein Stellungssensor zur Bestimmung der Schwenkposition des Schwenkarmes vorgesehen ist, wobei der Stellungssensor insbesondere mit einer Steuerungseinrichtung verbunden ist, mit welcher eine Flüssigkeitszufuhr mittels einer Pumpe zur Schwenkarmdüse steuerbar ist. Die Steuerungseinrichtung ist geeigneterweise oben am Rohrkörper vorgesehen. Der Stellungssensor kann insbesondere zur Bestimmung des Schwenkwinkels α und/oder zum Feststellen der Ausstellposition dienen. Geeigneterweise ist die Steuerungseinrichtung so ausgebildet, dass die Flüssigkeitszufuhr zur Schwenkarmdüse lediglich dann gegeben ist, wenn sich der Schwenkarm in der Ausstellposition befindet. Zur Steuerung der Flüssigkeitszufuhr kann die Steuereinrichtung beispielsweise mit der Pumpe oder mit einem Steuerungsventil in Verbindung stehen.

Die Vorrichtung kann zum Spezialtiefbau zur Erstellung von Gründungen oder auch zur besonders effektiven Rohstoffgewinnung eingesetzt werden. Hierzu kann es nützlich sein, dass an der Bodenoberfläche eine Abfördereinrichtung zum Abfördern rohstoffhaltiger Suspension vom Rohrkörper zur Rohrstoffextraktion vorgesehen ist. Vorteilhafterweise ist die Abfördereinrichtung zum Absaugen von Suspension aus dem Bohrloch ausgebildet. Die Rohstoffextraktion kann insbesondere eine Abtrennung der Rohstoffkörner von der Flüssigkeit beinhalten.

Eine besonders vorteilhafte Vorrichtung für den Abbau von festen mineralischen Rohstoffen ist ferner dadurch gekennzeichnet, dass am Rohrkörper mindestens eine Leitung zum gemeinsamen oder getrennten Versorgen der Vorschneideeinrichtung und der Schwenkarmdüse mit Flüssigkeit vorgesehen ist. Sofern die Leitung zum gemeinsamen Versorgen vorgesehen ist, kann die Vorschneideeinrichtung und/oder der Schwenkarm bevorzugt ein Flüssigkeitsventil aufweisen. Sofern die Leitung zum getrennten Versorgen ausgebildet ist, weisen die Vorschneideeinrichtung und der Schwenkarm geeigneterweise getrennte Leitungen auf. Geeigneterweise weist die mindestens eine Leitung die elastische Leitung auf.

Das erfindungsgemäße Bodenbearbeitungsverfahren ist dadurch gekennzeichnet, dass in einem ersten Arbeitsschritt eine Bohrung hergestellt wird, die mindestens bis in eine zu bearbeitende Bodenschicht reicht, und dass in die Bohrung die Bodenbearbeitungsvorrichtung eingebracht wird, mit welcher Bodenmaterial der Bodenschicht gelöst wird.

Bei dem erfindungsgemäßen Bodenbearbeitungsverfahren ergeben sich die Vorteile beim Einsatz der vorbeschriebenen erfindungsgemäßen Vorrichtung.

Ein Grundgedanke der Erfindung kann darin gesehen werden, mittels der Vorrichtung eine Flüssigkeit in Bodenschichten einzubringen, wodurch Bodenmaterial gezielt aus dem Boden gelöst wird. Unter weiterer Zufuhr von Flüssigkeit wird die so feststoffangereicherte Flüssigkeit aus dem Boden verdrängt und zur Bodenoberfläche abgeführt.

Grundsätzlich ist das erfindungsgemäße Verfahren neben dem Einsatz zum Spezialtiefbau auch für den Abbau einer Vielzahl von festen mineralischen Rohstoffen geeignet. Besonders nützlich ist das Verfahren für den Abbau von Tonmineralien, insbesondere von Kaolin. Aber auch andere Tonmineralien wie z.B. Bentonit, Talk, Smektit oder Glimmer können abgebaut werden. Bei den mineralischen Rohstoffen kann es sich insbesondere um Schichtsilikate handeln. Besonders nützlich ist das Verfahren zum Abbau keramischer Rohstoffe. Vorteilhafterweise wird die Flüssigkeit so gewählt, dass die abzubauenden Rohstoffkörner darin unlöslich sind. Es kann aber auch vorgesehen sein, dass die Rohstoffkörner zumindest teilweise in der Flüssigkeit löslich sind.

Unter einer Suspension kann erfindungsgemäß insbesondere eine Aufschlämmung unlöslicher Feststoffkörner in der Flüssigkeit verstanden werden. Die Suspension kann auch als Körnersuspension aus einem Konglomerat bezeichnet werden.

Besonders brauchbar ist das erfindungsgemäße Verfahren für den Abbau von Rohstoffvorkommen, die in einer Tiefe von ca. 20 bis 100 m gelagert sind. Die Schichtstärke des Rohstoffvorkommens kann dabei beispielsweise 40 m betragen und der Rohstoffanteil im Boden ca. 10 bis 30 Vol%. Das erfindungsgemäße Verfahren erlaubt in besonders einfacher Weise den Abbau solch tiefer liegender Rohstoffvorkommen, ohne dass grundsätzlich eine kostenintensive Schachterstellung notwendig wäre.

Gemäß dem erfindungsgemäßen Verfahren kann das Abbaugestänge grundsätzlich von der Erdoberfläche aus in den Boden eingebracht werden. Es ist aber auch möglich, das Abbaugestänge ausgehend von einem Stollen oder einem Schacht eines Tiefbaus in den Boden einzubringen. Auch kann das Abbaugestänge vom Grund eines Tagebaus in den Boden eingebracht werden, wodurch eine Vergrößerung der Abbautiefe ohne Durchmesservergrößerung des Abbaukessels erreicht werden kann.

Vorteilhafterweise ist das erfindungsgemäße Abbaugestänge so ausgebildet, dass die injizierte Flüssigkeit eine Reichweite in Radialrichtung zum Abbaugestänge von 2 bis 8 m, insbesondere von etwa 10 m, bezüglich der Längsachse des Abbaugestänges oder einer Austrittsöffnung hat. Hierdurch können Rohstoffkörner in einem etwa zylindrischen Abbaubereich mit einem Radius in der genannten Größenordnung abgebaut werden. Die rohstoffhaltige Suspension wird geeigneterweise außenseitig am Abbaugestänge abgeführt. Dies ist insbesondere dann von Vorteil, wenn das Abbaugestänge in eine Bohrung eingebracht wird, die durchmessergrößer als das Abbaugestänge selbst ist. Grundsätzlich ist es aber auch möglich, die rohstoffhaltige Suspension im Inneren des Abbaugestänges nach oben, d.h. in Richtung Erdoberfläche, abzuführen.

Das Abführen der rohstoffhaltigen Suspension entlang dem Abbaugestänge kann grundsätzlich allein aufgrund einer Verdrängungswirkung durch die weiterhin in den Boden injizierte Flüssigkeit erfolgen. Alternativ oder zusätzlich können jedoch Pumpeinrichtungen vorgesehen sein, die das Abführen der rohstoffhaltigen Suspension nach oben unterstützen.

Eine besonders geeignete Weiterbildung des erfindungsgemäßen Verfahrens ist dadurch gekennzeichnet, dass eine Injektionsrate für die Flüssigkeit derart eingestellt wird, dass eine Fließgeschwindigkeit der Suspension entlang dem Abbaugestänge kleiner als eine Sinkgeschwindigkeit unerwünschter Schlechtkörner ist. Die Sinkgeschwindigkeit kann dabei auch als Rückstromgeschwindigkeit und die Fließgeschwindigkeit als Aufsteiggeschwindigkeit bezeichnet werden. Gemäß dieser vorteilhaften Weiterbildung der Erfindung wird die Injektionsrate, d.h. die pro Zeiteinheit in den Boden zugeführte Flüssigkeitsmenge, also so gewählt, dass die unerwünschten Schlechtkörner schneller absinken als sie nach oben abgeführt werden und diese somit im Boden zurückbleiben. Bei den Schlechtkörnern kann es sich insbesondere um Grobteile handeln. Grundsätzlich kann es sich bei den Schlechtkörnern aber auch um andere unerwünschte Beimischungen und Verunreinigungen, beispielsweise um materialfremde Rohstoffbeimengungen handeln. Diese können beispielsweise aufgrund einer unterschiedlichen Dichte oder unterschiedlicher Oberflächeneigenschaften eine von der Sinkgeschwindigkeit erwünschter Rohstoffkörner unterschiedliche Sinkgeschwindigkeit aufweisen.

Besonders vorteilhaft ist es, dass die Injektionsrate derart eingestellt wird, dass Rohstoffkörner mit einer Korngröße, die oberhalb einer bestimmten Größtkorngröße liegt, im Boden verbleiben. Hierdurch kann gewährleistet werden, dass lediglich Feinteile aus dem Boden abgefüht werden, Grobteile hingegen im Boden zurückbleiben oder wieder nach unten sinken und einen beim Rohstoffabbau im Abbaubereich entstehenden Hohlraum abstützen. Unter Feinteilen werden dabei Rohstoffkörner verstanden, deren Teilchengröße unterhalb der Größtkorngröße liegt. Die Größtkorngröße kann dabei insbesondere 1000µm, bevorzugterweise 500µm betragen. Vorteilhafterweise wird die Injektionsrate für die Flüssigkeit so eingestellt, dass die Sinkgeschwindigkeit von Teilchen mit einer Größe oberhalb der Größtkorngröße größer als die Fließgeschwindigkeit der Suspension und die Sinkgeschwindigkeit von Teilchen mit einer Größe unterhalb der Größtkorngröße kleiner als die Fließgeschwindigkeit der Suspension entlang dem Abbaugestänge ist. Dabei wurde erkannt, dass es sich bei der Fließgeschwindigkeit und bei der Sinkgeschwindigkeit um mittlere Werte handeln kann, so dass gegebenenfalls auch ein geringer Restanteil unerwünschter Schlechtkörner und/oder Grobteile nach oben gelangen kann. Bei der vorteilhaften Ausführungsform kann die bei einer bestimmten Größtkorngröße zu wählende Injektionsrate insbesondere auch von einem Außendurchmesser des Abbaugestänges und/oder einem Innendurchmesser eines Bohrlochs, in dem das Abbaugestänge aufgenommen ist, abhängen.

Grundsätzlich kann die Flüssigkeit beliebig gewählt werden. Vorteilhafterweise handelt es sich bei der Flüssigkeit jedoch um Wasser. Ein besonders schneller und wirkungsvoller Rohstoffabbau kann dadurch gewährleistet werden, dass die Flüssigkeit unter hohem Druck, der insbesondere zwischen 300 und 1500 bar liegen kann, in den Boden injiziert wird. Eine Injektionsrate für die Flüssigkeit beträgt geeigneterweise 100 bis 2500 1 pro Minute, insbesondere 400 bis 2000 1 pro Minute.

Grundsätzlich ist es möglich, die Flüssigkeit beim Eindringen des Abbaugestänges in den Boden, d.h. bei dessen axialer Vorschubbewegung, und/oder bei axialem Stillstand des Abbaugestänges in den Boden zu injizieren. Besonders vorteilhaft ist es jedoch, dass die Flüssigkeit beim Ziehen des Abbaugestänges in den Boden injiziert wird. In diesem Fall können bereits gelöste Bodenteile, die nicht mit der Suspension nach oben abgefördert werden, in einen Bereich unterhalb eines Schneidstrahls der injizierten Flüssigkeit sinken, wo sie den Schneidstrahl nicht weiter behindern. Hierdurch wird ein besonders wirkungsvoller Rohstoffabbau gewährleistet.

Besonders vorteilhaft ist es ferner, dass das Abbaugestänge wiederholt abgesenkt und zumindest teilweise gezogen wird, wobei insbesondere eine Austrittscharakteristik der Flüssigkeit aus dem Abbaugestänge geändert wird. Hierdurch wird ein besonders gründlicher und vollständiger Rohstoffabbau gewährleistet. Zum Verändern der Austrittscharakteristik der Flüssigkeit kann beispielsweise die Form mindestenst eines Schneidstrahles verändert werden. Alternativ oder zusätzlich kann auch der Flüssigkeitsdruck und/oder die Injektionsrate geändert werden. Zum Ändern der Austrittscharakteristik ist es aber auch möglich, mindestens einen Austrittspunkt der Flüssigkeit aus dem Abbaugestänge zu verändern. Beispielsweise kann hierzu eine erste Injektionsdüse für einen Flüssigkeitsdurchgang geöffnet und eine zweite Injektionsdüse gesperrt werden. Ferner können zum Ändern der Austrittscharakteristik auch zusätzliche Austrittspunkte der Flüssigkeit freigegeben werden.

Ein besonders vollständiger Rohstoffabbau kann erfindungsgemäß dadurch erzielt werden, dass das Abbaugestänge während der Injektion der Flüssigkeit gedreht wird. Hierdurch kann sich insbesondere ein zumindest annähernd zylindrischer Rohstoffabbaubereich im Boden einstellen. Geeigneterweise wird das Abbaugestänge während der Drehung auch in Axialrichtung bewegt, insbesondere gezogen. Die Drehung kann mit gleichbleibender Drehrichtung oder alternierend erfolgen.

In einer weitere Variante wird der Rohrkörper und/oder der Schwenkarm über einen Schwingungserreger in Schwingungen gebracht. Die aufgebrachten Schwingungen liegen dabei bevorzugt in einem Bereich zwischen 10 und 100 Hz. Hierdurch kann die Abtragungswirkung des Schneidstrahls erhöht werden und der Rohrkörper läßt sich, insbesondere bei ausgeschwenktem Schwenkarm, unter geringerem Kraftaufwand drehen.

Grundsätzlich ist es möglich, das Abbaugestänge unmittelbar in den unbearbeiteten Boden einzubringen, wobei dann geeigneterweise stirnseitig am unteren Ende des Abbaugestänges eine Bohreinrichtung zum Lösen des anstehenden Bodens vorgesehen ist. Ein besonders brauchbares Verfahren besteht jedoch darin, dass zunächst mittels eines Bohrwerkzeuges ein vorzugsweise zumindest teilweise verrohrtes Bohrloch im Boden hergestellt wird, in das anschließend das Abbaugestänge eingebracht wird. In diesem Fall wird die Bohrung also nicht durch das Abbaugestänge selbst, sondern durch das Bohrwerkzeug oder durch Vorschneiden hergestellt. Das Bohrwerkzeug kann dabei insbesondere ein Bohrgestänge mit einem bodenseitig angeordneten Bohrkopf aufweisen. Die zumindest teilweise Verrohrung der Bohrung kann insbesondere bei einbruchsgefährdeten Böden vorgesehen sein.

Die Erfindung wird nachfolgend anhand bevorzugter Ausführungsbeispiele näher erläutert, die schematisch in den Figuren dargestellt sind. In den Figuren zeigen:
- Fig. 1: einen schematischen Längsschnitt einer erfindungsgemäßen Vorrichtung; und
- Fig. 2 bis Fig. 6: die Vorrichtung aus Fig. 1 in verschiedenen Stadien des erfindungsgemäßen Verfahrens.

Eine erfindungsgemäße Vorrichtung 60 mit einem Abbaugestänge 50 ist in Fig. 1 dargestellt.

Das Abbaugestänge 50 weist einen Rohrkörper 2 auf, der in ein Bohrloch 18 im Boden 40 eingebracht ist. Stirnseitig ist am Rohrkörper 2 eine Bohreinrichtung 3 angeordnet, die beispielsweise als Bohrkrone, als Bohrkopf und/oder als Verdrängerkopf ausgebildet sein kann. Die Bohreinrichtung 3 ist dabei nicht in allen Fällen zwingend erforderlich.

Bodenseitig am Rohrkörper 2, d.h. nahe seinem unteren Ende, ist ein Schwenkarm 9 mit einem endseitigen Strahlrohr 8 vorgesehen, welches in einer Schwenkarmdüse 10 mündet. Beim Bezugszeichen 9 ist der Schwenkarm dabei in einer Ausstellposition, beim Bezugszeichen 8a in einer Ruheposition am Rohrkörper 2 dargestellt. Während in der Ruheposition eine Längsachse des Schwenkarms 9 etwa parallel zu einer Längsachse 26 des Rohrkörpers 2 verläuft, schließt die Längsachse des Schwenkarms 9 in dessen Ausstellposition mit der Längsachse 26 des Rohrkörkörpers 2 einem Schwenkwinkel α von 90° ein.

Zum Verschwenken ist der Schwenkarm 9 an einer Schwenkachse 13 angelenkt. Die Schwenkachse 13 verläuft dabei etwa radial zur Längsachse 26 des Rohrkörpers 2. Zum angetriebenen Verschwenken weist das Abbaugestänge 50 einen Schwenkantrieb mit einem Hydraulikzylinder 11 auf, der an einer Seite am Rohrkörper 2 angelenkt ist. Auf seiner anderen, kolbenseitigen Seite ist der Hydraulikzylinder 11 an einem rückwärtigen Hebelarm 14 des Schwenkarms 9 jenseits der Schwenkachse 13 angebracht. Zum Ausschwenken des Schwenkarms 9 wird der Hydraulikzylinder 11 ausgefahren, wodurch der Schwenkarm 9 mit der Schwenkarmdüse 10, wie mit dem unterbrochenen Pfeil dargestellt, in einer Kreisbahn nach oben augeschwenkt wird.

Oberhalb des Schwenkarms 9 ist außenseitig am Rohrkörper 2 eine Vorschneideeinrichtung 46 vorgesehen. Die Vorschneideeinrichtung 46 weist ein radial zur Längsachse 26 des Rohrkörpers 2 verlaufendes Vorschneiderohr 6 auf, an dem stirnseitig eine Vorschneidedüse 7 angeordnet ist. Bei ausgeschwenktem Schwenkarm 9, d.h. bei Vorliegen der Ausstellposition, ist die Schwenkarmdüse 10 radial weiter von der Längsachse 26 des Rohrkörpers 2 beabstandet als die Vorschneidedüse 7. Dabei ist ein Austrittspunkt für Flüssigkeit aus der Vorschneideeinrichtung 46 gegenüber einem Austrittspunkt für Flüssigkeit aus dem Schwenkarm 9 zurückversetzt.

Zur Versorgung des Strahlrohres 8 und der Schwenkarmdüse 10 mit Flüssigkeit ist koaxial im Rohrkörper 2 eine erste Leitung 4 angeordnet. Diese Leitung 4 ist über eine als Schlauchstück ausgeführte elastische Leitung 12 mit dem relativ langen, geraden Strahlrohr 8 verbunden. Zum Erzeugen eines in Fig. 1 nicht dargestellten Flüssigkeitsstrahls aus der Schwenkarmdüse 10 wird Flüssigkeit, insbesondere Wasser, in Pfeilrichtung 16 in die Leitung 4 eingeleitet. Zwischen der Wandung der Leitung 4 und der Wandung des Rohrkörpers 2 ist im Rohrkörper 2 ein Ringraum ausgebildet, der eine zweite Leitung 5 für die Flüssigkeitszufuhr zur Vorschneideeinrichtung 46 bildet. Wird in diese zweite Leitung 5 Flüssigkeit in Pfeilrichtung 15 zugeführt, so tritt aus der Vorschneidedüse 7 ein in Fig. 1 nicht dargestellter Vorschneide-Flüssigkeitsstrahl aus.

Zur Zentrierung des Rohrkörpers 2 im Bohrloch 18 und insbesondere zur Aufnahme von radial gerichteten Reaktionskräften beim Austritt von Flüssigkeitsstrahlen aus der Vorschneidedüse 7 oder aus der Schwenkarmdüse 10 sind außenseitig am Rohrkörper 2 oberhalb der Vorschneideeinrichtung 46 Zentriereinrichtungen 21 vorgesehen. Diese als Abstandshalter mit außenliegendem Gleitschuh ausgebildeten Zentriereinrichtungen 21 stützen den Rohrkörper 2 radial an einer Bohrlochwandung 1 des Bohrlochs 18 ab.

Die Länge des Vorschneiderohrs 6 ist so gewählt, dass diese kleiner als ein Bohrlochradius 23 des Bohrlochs 18 ist und das Abbaugestänge 50 somit ungehindert in das Bohrloch 18 eingeführt werden kann. Durch Flüssigkeitsausstoß aus der Vorschneidedüse 7 und gleichzeitiger axialer Bewegung und Drehung des Rohrkörpers 2 in Drehrichtung 28 wird durch die erfindungsgemäße Vorrichtung Boden in einem zylindrischen Vorschneidebereich 34 mit einem Vorschneidebereichradius 24 gelockert und/oder gelöst. Der Vorschneidebereichradius 24 wird dabei geeigneterweise so gewählt, dass im Vorschneidebereich 34 ein Ausschwenken des Schwenkarms 9 in die Ausstellposition möglich ist, d.h. der Vorschneidebereichradius 24 wird geeigneterweise größer als ein radialer Abstand der Schwenkarmdüse 10 von der Längsachse 26 des Rohrkörpers 2 gewählt.

Durch Flüssigkeitsausstoß aus der ausgeschwenkten Schwenkarmdüse 10 bei gleichzeitiger Axialbewegung und Drehung des Rohrkörpers 2 in Drehrichtung 28 wird in einem etwa zylindrischen Abbaubereich 35 mit einem Abbaubereichradius 25 und einer Höhe 20 Bodenmaterial gelockert und/oder gelöst. Wird beim Ziehen des Rohrkörpers 2 gleichzeitig Wasser aus dem Strahlrohr 8 und aus der Vorschneideeinrichtung 46 ausgestoßen, so besteht aufgrund der obenseitigen Anordnung der Vorschneideeinrichtung 46 bezüglich dem Schwenkarm 9 zwischen dem Vorschneidebereich 34 und dem Abbaubereich 35 eine Höhendifferenz 19.

Die Flüssigkeit, die über das Strahlrohr 8 und/oder die Vorschneideeinrichtung 46 in den Boden 40 injiziert wird, wird dabei mit Bodenmaterial, insbesondere mit Rohstoffteilchen, angereichert und sodann außenseitig am Rohrkörper 2 im Ringraum zwischen Bohrlochwandung 1 und der Wandung des Rohrkörpers 2 in Pfeilrichtung 17 nach oben abgeführt.

Die Bohreinrichtung 3 kann insbesondere so ausgebildet sein, dass sie über den Schwenkarm 9 in dessen Ruheposition in Radialrichtung hervorsteht und diesen somit vor anstehendem Bodenmaterial schützt.

Verschiedene Verfahrensstadien eines Ausführungsbeispiels eines erfindungsgemäßen Verfahrens unter Verwendung des in Fig. 1 dargestellten Abbaugestänges 50 sind in den Fig. 2 bis 6 dargestellt. Dabei werden dieselben Bezugszeichen wie in Fig. 1 verwendet.

In einem ersten Schritt des dargestellten Verfahrens wird mittels eines nicht dargestellten Bohrwerkzeuges im Boden 40 zunächst ein Bohrloch 18 bis zu einer Endtiefe 38 abgeteuft. Zur Stützung von Rollkies kann das Bohrloch 18 dabei in einem oberen Bereich verrohrt ausgebildet werden. Das Bohrloch 18 wird derart durchmessergrößer als der Rohrkörper 2 ausgestaltet, dass dieser mit der radial vorstehenden Vorschneideeinrichtung 46 bei eingeschwenktem Schwenkarm 9 in einem nächsten Schritt ungehindert zentrisch in das Bohrloch 18 eingeführt und hierin abgesenkt werden kann.

Nachdem der eingeschobene Rohrkörper 2 mit seiner bodenseitig angeordneten Bohreinrichtung 3 am Grund des Bohrlochs 18 aufliegt, wird der Rohrkörper 2 zunächst solange weiter in den Boden eingeschoben, bis sich die Vorschneideeinrichtung 46 knapp oberhalb der Endtiefe 38 befindet. Durch Abtragungswirkung der Bohreinrichtung 3 am Bohrlochgrund, die insbesondere durch eine Drehung des Rohrkörpers 2 erzeugt werden kann, wird hierbei mittig und durchmesserkleiner zum Bohrloch 18 ein Vorschubbohrloch 31 erzeugt. Zur Unterstützung der Wirkung der Bohreinrichtung 3 kann dabei gegebenenfalls Flüssigkeit über die Leitung 4 an den eingeschwenkten Schwenkarm 14 zugeführt werden, wobei die Flüssigkeit dann nahe der Bohreinrichtung 3 aus der Schwenkarmdüse 10 hervortritt.

Nachdem die Vorschneideeinrichtung 46 auf der Endtiefe 38 angelangt ist, wird über die Leitung 5 Flüssigkeit unter Druck zur Vorschneideeinrichtung 46 zugeführt und dabei ein Vorschneide-Flüssigkeitsstrahl 43 in Radialrichtung zur Längsachse 26 des Rohrkörpers 2 erzeugt. Gleichzeitig wird der Rohrkörper 2 gedreht und in Pfeilrichtung 30 gezogen. Durch die Wirkung des Vorschneide-Flüssigkeitsstrahls 43 wird Bodenmaterial im Vorschneidebereich 34 gelöst und/oder gelockert. Dieses Verfahrensstadium ist in Fig. 2 dargestellt. Während des gesamten Verfahrens wird die über die Leitungen 4, 5 in den Boden 40 eingebrachte und dort mit Bodenmaterial angereicherte Flüssigkeit in Pfeilrichtung 17 außen am Rohrkörper 2 nach oben abgeführt.

Unter Höhenzunahme des Vorschneidebereichs 34 wird der Rohrkörper 2 unter Drehung um seine eigene Achse weiter gezogen, bis der Schwenkarm 9 vollständig aus dem Vorschubbohrloch 31 herausgezogen ist. Dieser Zustand ist in Fig. 3 dargestellt.

Im Anschluss wird der Schwenkarm 9 aus seiner Ruheposition in seine Ausstellposition ausgeschwenkt, wobei gleichzeitig der Vorschneide-Flüssigkeitsstrahl 43 deaktiviert wird. Dieses Verfahrensstadium ist in Fig. 4 dargestellt. Während des Ausschwenkens des Schwenkarms 9 wird vorteilhafterweise eine Drehung des Rohrkörpers 2 gestoppt.

Der Rohrkörper 2 wird daraufhin ohne weitere Flüssigkeitszufuhr solange wieder in den Boden eingeschoben, bis der ausgestellte Schwenkarm 9 etwa die Endtiefe 38 erreicht hat. Zur Erleichterung des Vorschubs kann der Rohrkörper 2 dabei auch gedreht werden. Anschließend werden sowohl der Vorschneideeinrichtung 46 als auch dem Strahlrohr 8 Flüssigkeit unter Druck zugeführt, wodurch sich an der Vorschneideeinrichtung 46 wieder der Vorschneide-Flüssigkeitsstrahl 43 und am Strahlrohr 8 ein Flüssigkeitsstrahl 41 einstellt. Gleichzeitig wird der Rohrkörper 2 wieder in Drehung versetzt und in Axialrichtung gezogen. Dieses Verfahrensstadium ist in Fig. 5 dargestellt.

Der etwa radial zum Rohrkörper 2 gerichtete Flüssgkeitsstrahl 41 weist eine größere Reichweite als der Vorschneide-Flüssigkeitsstrahl 43 auf und lockert und/oder löst rohstoffhaltiges Bodenmaterial im verglichen mit dem Vorschneidebereich 34 durchmessergrößeren Abbaubereich 35. Durch weiteres Ziehen des Rohrkörpers 2 wird, wie in Fig. 6 dargestellt, die Höhe des Abbaubereiches 35 vergrößert. Aufgrund der in Axialrichtung vorauseilenden Vorschneideeinrichtung 46 wird dabei sichergestellt, dass sich der Schwenkarm 9 stets im Vorschneidebereich 34 befindet. Hierzu kann es insbesondere nützlich sein, dass das Vorschneiderohr 6 und/oder die Vorschneidedüse 7 in Umfangsrichtung des Rohrkörpers 2 versetzt bezüglich dem ausgeschwenkten Schwenkarm 9 angeordnet ist.

Das Ziehen bei aktiviertem Flüssigkeitsstrahl 41 und gleichzeitig aktiviertem Vorschneide-Flüssigkeitsstrahl 43 kann insbesondere solange fortgeführt werden, bis der Schwenkarm 9 am oberen Ende einer rohstoffhaltigen Bodenschicht angelangt ist, wobei kontinuierlich angereicherte Flüssigkeit in Pfeilrichtung 17 abgeführt wird. Nach Erreichen des oberen Endes der rohstoffhaltigen Bodenschicht werden der Flüssigkeitsstrahl 41 und der Vorschneide-Flüssigkeitsstrahl 43 deaktiviert, der Schwenkarm 9 in Ruheposition eingeschwenkt und das Abbaugestänge 50 vollständig gezogen.

## Patentansprüche

1. Bodenbearbeitungsvorrichtung, insbesondere zum Abbau von festen mineralischen Rohstoffen, mit einem in den Boden einbringbaren Rohrkörper (2), wobei an einem bodenseitigen Ende des Rohrkörpers (2) mindestens ein Schwenkarm (9) mit einem Strahlrohr (8) angeordnet ist, der aus einer Ruheposition am Rohrkörper (2) in eine Ausstellposition bewegbar ist, in welcher der Schwenkarm (9) seitlich vom Rohrkörper (2) vorsteht, und zum Erzeugen eines Flüssigkeitsschneidstrahls das Strahlrohr (8) im Wesentlichen geradlinig in eine Strahldüse (10) mündet,
**dadurch gekennzeichnet,**
**dass** am Rohrkörper (2)beabstandet von dem mindestens einen Schwenkarm (9) mindestens eine Vorschneideeinrichtung (46) zum Erzeugen eines Vorschneide-Flüssigkeitsstrahls (43) vorgesehen ist, welcher quer zur Achse des Rohrkörpers (2) gerichtet ist.

2. Vorrichtung nach Anspruch 1,
**dadurch gekennzeichnet**
**dass** außenseitig am Rohrkörper (2), insbesondere oberhalb des Schwenkarmes (9, 14) und/oder der Vorschneideeinrichtung (46), mindestens eine Zentriereinrichtung (21) zum Zentrieren des Rohrkörpers (2) in einem Bohrloch (18) vorgesehen ist.

3. Vorrichtung nach einem der Ansprüche 1 oder 2,
**dadurch gekennzeichnet,**
**dass** die Richtung des Vorschneide-Flüssigkeitsstrahls (43) der Vorschneideeinrichtung (46) im Grundriss gegenüber der Richtung des Flüssigkeitsschneidstrahls (41) des Strahlrohres (8) verschwenkt ist.

4. Vorrichtung nach einem der Ansprüche 1 bis 3,
**dadurch gekennzeichnet,**
**dass** am Schwenkarm (9) eine elastische Leitung (12) zur Versorgung der Schwenkarmdüse (10) mit Flüssigkeit vorgesehen ist.

5. Vorrichtung nach einem der Ansprüche 1 bis 4,
**dadurch gekennzeichnet,**
**dass** ein Sensor in dem Schwenkarm (9) angeordnet ist, welcher Daten, insbesondere zur Stellung des Schwenkarmes (9), zur Bodenoberfläche überträgt.

6. Vorrichtung nach einem der Ansprüche 1 bis 5,
**dadurch gekennzeichnet,**
**dass** das Ausschwenken des Schwenkarmes (9) durch eine Verstellvorrichtung (11) am unteren Teil des Rohrkörpers (2) erfolgt, die von der Bodenoberfläche aus betätigbar ist.

7. Vorrichtung nach einem der Ansprüche 1 bis 6,
**dadurch gekennzeichnet,**
**dass** das Ausschwenken des Schwenkarmes (9) dadurch erfolgt, dass parallel zum Rohrkörper (2) eine Antriebsstange oder ein umhüllendes Rohr relativ verschoben wird.

8. Vorrichtung nach einem der Ansprüche 1 bis 7,
**dadurch gekennzeichnet,**
**dass** der Schwenkwinkel α des Flüssigkeitsschneid-strahles (41) in einem Bereich von 45°-120° liegt und insbesondere einen Winkel von etwa 90° einnimmt.

9. Vorrichtung nach einem der Ansprüche 1 bis 8,
**dadurch gekennzeichnet,**
**dass** an der Bodenoberfläche eine Abfördereinrichtung zum Abfördern rohstoffhaltiger Suspension vom Rohrkörper (2) zur Rohstoffextraktion vorgesehen ist.

10. Vorrichtung nach einem der Ansprüche 1 bis 9,
**dadurch gekennzeichnet,**
**dass** ein Schwingungserreger vorgesehen ist, mit dem der Rohrkörper (2) und/oder der Schwenkarm (9) in Schwingung versetzbar ist.

11. Bodenbearbeitungsverfahren mit einer Bodenbearbeitungsvorrichtung (60) nach einem der Ansprüche 1 bis 10, bei dem
- in einem ersten Arbeitsschritt eine Bohrung (18) hergestellt wird, die mindestens bis in eine zu bearbeitende Bodenschicht reicht, und
- in der Bohrung (18) durch Ausschwenken mindestens eines Schwenkarmes (9) einer Bodenbearbeitungsvorrichtung (60) mit einem Flüssigkeitsstrahl (41) Bodenmaterial der Bodenschicht gelöst wird,
**dadurch gekennzeichnet,**
- **dass** vor dem Ausschwenken des Schwenkarmes (9) ein Radius (23) der Bohrung (18) durch einen Vorschneide-Flüssigkeitsstrahl (43) einer Vorschneideeinrichtung (46) auf einen Zwischenradius (24) aufgeschnitten wird, der so groß ist, dass der Schwenkarm (9) in eine Querstellung zur Achse des Rohrkörpers (2) gebracht werden kann.

12. Verfahren nach Anspruch 11,
**dadurch gekennzeichnet,**
**dass** spätestens nach Erreichen einer Querstellung des Schwenkarmes (9) mit einem Flüssigkeitsstrahl (41) der Durchmesser der Bohrung auf einen Abbauradius (25) vergrößert wird.

13. Verfahren nach Anspruch 11 oder 12,
**dadurch gekennzeichnet,**
**dass** zum Abbau und zur Gewinnung mineralischer Rohstoffe, insbesondere Tonmineralien, die Suspension aus Schneidflüssigkeit und gelösten, mineralischen Rohstoffen durch die Bohrung (18) zur Bodenoberfläche gefördert wird, wobei der Förderstrom dadurch aufrecht erhalten wird, dass über die Schwenkarmdüse (10) und/oder die Vorschneideeinrichtung (46) weitere Schneidflüssigkeit nachgefüllt wird.

14. Verfahren nach einem der Ansprüche 11 bis 13,
**dadurch gekennzeichnet,**
**dass** der Rohrkörper (2) in der Bohrung (18) zum Zwecke der Aufnahme von Rückstoßkräften und Vergrößerung des Abbauradiuses (25) des Flüssigkeitsschneidstrahles (41) zentriert wird.

15. Verfahren nach einem der Ansprüche 13 oder 14,
**dadurch gekennzeichnet,**
**dass** der Radius (23) der Bohrung (18) im Verhältnis zur Querschnittsfläche des Rohrkörpers (2) so gewählt wird, dass sich eine Strömungsgeschwindigkeit nach oben in der Bohrung (18) einstellt, die so groß ist, dass nur ein vorbestimmter Feinkorndurchmesser aus dem abgebauten mineralischen Rohstoff in Suspension nach oben gefördert wird, während das unerwünschte Großkorn in den unteren Bereich der Bohrung (18) absinkt.

16. Verfahren nach einem der Ansprüche 11 bis 15,
**dadurch gekennzeichnet,**
**dass** zunächst mittels eines Bohrwerkzeuges ein zumindest teilweise verrohrtes Bohrloch (18) im Boden (40) hergestellt wird, in das anschließend das Abbbaugestänge (50) eingebracht wird.

## Claims

1. Soil working device, in particular for excavating solid mineral raw materials, comprising a tube body (2) that can be introduced into the soil, wherein at least one swing arm (9) with a jet tube (8) is arranged on a soil-facing end of the tube body (2), which can be moved from a resting position on the tube body (2) into a deployed position in which the swing arm (9) projects laterally from the tube body (2), and in which the jet tube (8) ends in a substantially straight-lined manner in a jet nozzle (10) in order to produce a liquid cutting jet,
**characterized in that**
on the tube body (2) and spaced from the at least one swing arm (9) at least one pre-cutting device (46) is provided for producing a pre-cutting liquid jet (43) which is directed transversely to the axis of the tube body (2).

2. Device according to claim 1,
**characterized in that**
on the outside of the tube body (2), in particular above the swing arm (9, 14) and/or the pre-cutting device (46), at least one centering device (21) is provided for centering the tube body (2) in a borehole (18).

3. Device according to any one of claims 1 or 2,
**characterized in that**
the direction of the pre-cutting liquid jet (43) of the pre-cutting device (46) is pivoted in its outline with respect to the direction of the liquid cutting jet (41) of the jet tube (8).

4. Device according to any one of claims 1 to 3,
**characterized in that**
on the swing arm (9) an elastic pipe (12) is provided for supplying the swing arm nozzle (10) with liquid.

5. Device according to any one of claims 1 to 4,
**characterized in that**
a sensor is arranged in the swing arm (9) which transfers data, in particular about the position of the swing arm (9), to the soil surface.

6. Device according to any one of claims 1 to 5,
**characterized in that**
the swinging-out of the swing arm (9) is effected by a setting device (11) on the lower part of the tube body (2) which can be operated from the soil surface.

7. Device according to any one of claims 1 to 6,
**characterized in that**
the swinging-out of the swing arm (9) is effected by a relative displacement of a drive rod or a surrounding tube parallel to the tube body (2).

8. Device according to any one of claims 1 to 7,
**characterized in that**
the swing angle α of the liquid cutting jet (41) lies in a range of 45°-120°, assuming in particular an angle of approximately 90°.

9. Device according to any one of claims 1 to 8,
**characterized in that**
on the soil surface a conveyer device is provided for conveying suspension containing raw-material from the tube body (2) for raw-material extraction.

10. Device according to any one of claims 1 to 9,
**characterized in that**
a vibration generator is provided, by means of which the tube body (2) and/or the swing arm (9) can be set into vibration.

11. Soil working method comprising a soil working device (60) according to any one of claims 1 to 10, in which
- a borehole (18) is produced in a first working step which reaches at least up to a soil layer to be worked upon, and
- by swinging out at least one swing arm (9) of a soil working device (60) soil material of the soil layer is loosened in the borehole (18) with a liquid jet (41),
**characterized in that**
- prior to the swinging-out of the swing arm (9) a radius (23) of the borehole (18) is cut open by a pre-cutting liquid jet (43) of a pre-cutting device (46) to an intermediate radius (24) which is of such a dimension that the swing arm (9) can be brought into a transverse position with respect to the axis of the tube body (2).

12. Method according to claim 11,
**characterized in that**
no later than when the swing arm (9) has reached a transverse position is the diameter of the borehole enlarged with a liquid jet (41) to an excavating radius (25).

13. Method according to claim 11 or 12,
**characterized in that**
for the excavation and winning of mineral raw materials, in particular clay minerals, the suspension consisting of cutting liquid and dissolved mineral raw materials is conveyed through the borehole (18) to the soil surface, the conveying flow being maintained **in that** further cutting liquid is refilled via the swing arm nozzle (10) and/or the pre-cutting device (46).

14. Method according to any one of claims 11 to 13,
**characterized in that**
the tube body (2) is centered in the borehole (18) for the purpose of absorbing reaction forces and for enlarging the excavation radius (25) of the liquid cutting jet (41).

15. Method according to any one of claims 13 or 14,
**characterized in that**
the radius (23) of the borehole (18) is chosen in such a manner in relation to the cross-sectional surface of the tube body (2) that an upward-directed flow velocity is produced in the borehole (18), which is of such a level that from the excavated mineral raw material only a predetermined diameter of fine grains is conveyed upwards in the suspension, while the undesired large grains sink to the lower part of the borehole (18).

16. Method according to any one of claims 11 to 15,
**characterized in that**
an at least partly cased borehole (18) is initially produced in the soil (40) by means of a drilling tool, into which the cutting rod (50) is introduced subsequently.

## Revendications

1. Dispositif pour le travail du sol, en particulier pour extraire des matières premières minérales solides, avec un corps tubulaire (2) pouvant être enfoncé dans le sol, au moins un bras pivotant (9) avec un tube de pulvérisation (8) étant placé à l'extrémité côté sol du corps tubulaire (2), bras qui est mobile d'une position de repos sur le corps tubulaire (2) jusqu'à une position déployée dans laquelle le bras pivotant (9) dépasse latéralement du corps tubulaire (2) et, pour produire un jet de découpe liquide, le tube de pulvérisation (8) débouche pour l'essentiel en ligne droite dans une buse de pulvérisation (10),
***caractérisé en ce que*** sur le corps tubulaire (2) à distance du bras pivotant (9) au nombre d'au moins un, il est prévu un dispositif de prédécoupe (46) destiné à produire un jet (43) de liquide de prédécoupe qui est dirigé transversalement à l'axe du corps tubulaire (2).

2. Dispositif selon la revendication **1, *caractérisé en ce qu'à*** l'extérieur sur le corps tubulaire (2), en particulier au-dessus du bras pivotant (9, 14) et/ou du dispositif de prédécoupe (46), il est prévu au moins un dispositif de centrage (21) pour centrer le corps tubulaire (2) dans un trou de forage (18).

3. Dispositif selon l'une quelconque des revendications 1 ou 2**, *caractérisé en ce que*** la direction du jet (43) de liquide de prédécoupe du dispositif de prédécoupe (46) est pivotée en vue en plan par rapport à la direction du jet (41) de découpe liquide du tube de pulvérisation (8).

4. Dispositif selon l'une quelconque des revendications 1 à 3, ***caractérisé en ce qu*'**une conduite élastique (12) est prévue sur le bras pivotant (9) pour alimenter la buse (10) du bras pivotant en liquide.

5. Dispositif selon l'une quelconque des revendications 1 à 4, ***caractérisé en ce qu'***un capteur est placé dans le bras pivotant (9), qui transmet des données, en particulier relatives à la position du bras pivotant (9), en direction de la surface du sol.

6. Dispositif selon l'une quelconque des revendications 1 à 5, ***caractérisé en ce que*** le déploiement du bras pivotant (9) s'effectue par un mécanisme de déplacement (11) situé sur la partie inférieure du corps tubulaire (2), qui peut être actionné depuis la surface du sol.

7. Dispositif selon l'une quelconque des revendications 1 à 6, ***caractérisé en ce que*** le pivotement du bras pivotant (9) s'effectue par le fait qu'une barre d'entraînement ou un tube enveloppant est déplacé relativement de façon parallèle au corps tubulaire (2).

8. Dispositif selon l'une quelconque des revendications 1 à 7, ***caractérisé en ce que*** l'angle de pivotement α du jet (41) de découpe liquide est compris dans une plage de 45° à 120°, et forme en particulier un angle d'environ 90°.

9. Dispositif selon l'une quelconque des revendications 1 à 8, ***caractérisé en ce que*** sur la surface du sol est prévu un dispositif d'évacuation pour évacuer du corps tubulaire (2) une suspension contenant des matières premières en vue de l'extraction des matières premières.

10. Dispositif selon l'une quelconque des revendications 1 à 9, ***caractérisé en ce* qu'**un générateur de vibrations est prévu, avec lequel le corps tubulaire (2) et/ou le bras pivotant (9) peut être mis en vibrations.

11. Procédé de travail du sol avec un dispositif (60) de travail du sol selon l'une quelconque des revendications 1 à 10, dans lequel :
- dans une première étape, un forage (18) est réalisé, qui va au moins jusqu'à une couche de sol à traiter, et
- dans le forage (18), du matériau de la couche de sol est détaché avec un jet liquide (41) par déploiement d'au moins un bras pivotant (9) d'un dispositif de travail du sol (60),
***caractérisé en ce que***
- avant le déploiement du bras pivotant (9), un rayon (23) du forage (18) est coupé par un jet (43) de liquide de prédécoupe d'un dispositif de prédécoupe ((46) jusqu'à un rayon intermédiaire (24) qui est tel que le bras pivotant (9) peut être amené dans une position transversale par rapport à l'axe du corps tubulaire (2).

12. Procédé selon la revendication 11, ***caractérisé en ce qu'**au* plus tard après avoir atteint une position transversale du bras pivotant (9), le diamètre du forage est agrandi jusqu'à un rayon d'enlèvement (25) avec un jet liquide (41).

13. Procédé selon la revendication 11 ou 12, ***caractérisé en ce que**,* pour enlever et extraire des matières premières minérales, en particulier des minéraux argileux, la suspension de liquide de coupe et de matières premières minérales enlevées est transportée à travers le forage (18) jusqu'à la surface du sol, le courant de transport étant maintenu par le fait que du liquide de coupe supplémentaire est introduit par l'intermédiaire de la buse (10) du bras pivotant et/ou du dispositif de prédécoupe (46).

14. Procédé selon l'une quelconque des revendications 11 à 13, ***caractérisé en ce que*** le corps tubulaire (2) est centré dans le forage (18) afin de supporter les forces de réaction et d'agrandir le rayon d'enlèvement (25) du jet (41) de découpe liquide.

15. Procédé selon l'une quelconque des revendications 13 ou 14, ***caractérisé en ce que*** le rayon (23) du forage (18) est choisi en proportion de la surface de section transversale du corps tubulaire (2), de telle manière qu'il s'instaure une vitesse d'écoulement vers le haut dans le forage (18) qui est telle que seul un diamètre de grain fin prédéterminé de la matière première minérale enlevée soit transporté vers le haut dans la suspension, tandis que le grain grossier indésirable descend dans la partie inférieure du forage (18).

16. Procédé selon l'une quelconque des revendications 11 à 15, ***caractérisé en ce* qu'**au moyen d'un outil de forage, on réalise d'abord dans le sol (40) un trou de forage (18) au moins partiellement tubé, dans lequel le train d'enlèvement (50) est ensuite introduit.
